# EUROPÄISCHE PATENTSCHRIFT

(11) **EP 0 631 866 B1**
(45) Veröffentlichungstag und Bekanntmachung des Hinweises auf die Patenterteilung: **21.01.1998**
(21) Anmeldenummer: 94108265.3
(22) Anmeldetag: 28.05.1994
(51) Int. Cl.: B41F 13/03

(54) **Verfahren zum Einziehen von Materialbahnen in eine Druckmaschine und Einziehvorrichtung**
Method and means for introducing a web in a printing machine
Procédé et dispositif pour introduire une bande de matériau dans une machine à imprimer

(30) Priorität: 02.06.1993 DE 4318299
(43) Veröffentlichungstag der Anmeldung: 04.01.1995
(73) Patentinhaber: M.A.N.-ROLAND Druckmaschinen Aktiengesellschaft, 63012 Offenbach (DE)
(72) Erfinder: Theilacker, Klaus, D-86316 Friedberg (DE); Burger, Rainer, D-86169 Augsburg (DE)
(74) Vertreter: Schober, Stefan

(56) Entgegenhaltungen:
- DE-A- 2 241 127
- GB-A- 421 328

## Beschreibung

Die Erfindung bezieht sich auf ein Verfahren zum Einziehen mehrerer Bedruckstoffbahnen, vorzugsweise Papierbahnen, und auf eine Einziehvorrichtung.

Aus der GB 421 328 ist eine Druckmaschine mit mehreren Druckwerken bekannt, die jeweils mit einer Einziehvorrichtung ausgestattet sind. Mittels der Einziehvorrichtungen, die jeweils ein von einem Motor angetriebenes Einziehband aufweisen, ist es möglich, die Bedruckstoffbahnen unabhängig voneinander bis in die Nähe der druckenden Zylinder einzuziehen.

Aus der DE 22 41 127 C3 ist bereits eine Einziehvorrichtung bekannt, mit der jeweils nur eine einzige Bedruckstoffbahn über unterschiedliche Einzugswege eingezogen wird. Mit Hilfe dieser Einziehvorrichtung kann eine zu bedruckende Papierbahn über voreingestellte Weichen in der gewünschten Weise durch die einzelnen Druckwerke einer Druckmaschine geführt werden, wobei die einzuziehende Bahn an einem endlichen, antreibbaren Einzugselement zu befestigen ist.

Darüber hinaus gibt es Druckmaschinen, bei denen gleichzeitig mehrere Bedruckstoffbahnen bedruckt werden müssen. Dabei wird eine Materialbahn nach der anderen eingezogen. Während des Einziehvorganges läuft die gesamte Druckmaschine. Obwohl dieses Verfahren zum Einzug der Materialbahnen eine große Zeitersparnis gegenüber dem Handeinzug darstellt, fällt dennoch ein hoher Anteil von Makulatur an, der beispielsweise entsteht, wenn in einer Druckmaschine mit vier nebeneinander stehenden Druckwerkstürmen die vierte Materialbahn eingezogen wird, nachdem bereits die anderen drei Materialbahnen eingezogen worden sind und nun mitbewegt werden müssen.

Wenn man versuchen würde, alle Materialbahnen gleichzeitig einzuziehen, um Zeit und Makulatur zu sparen, so würden die Materialbahnen aufgrund der unterschiedlich langen Einziehwege und der verschiedenen Zeiten, die sie deswegen für ihren Einziehweg benötigen, zu verschiedenen Zeitpunkten an ihren Zielpunkten ankommen. Dasjenige Einzugselement, das als erstes am Zielpunkt angelangt ist, würde den Halt der gesamten Druckmaschine auslösen. Nun müßten diejenigen Zugelemente, wie Zylinder oder Zugwalzen, die von dieser Materialbahn berührt werden, ausgekuppelt werden, anschließend müßte die Druckmaschine erneut gestartet und die restlichen Materialbahnen weiter eingezogen werden, bis auch die nächstkürzere Materialbahn am Ziel angelangt wäre und entsprechend die zu diesem Strang gehörigen Zugelemente ausgekuppelt werden.

Selbst wenn es möglich wäre, die zu einem Strang gehörigen Zugselemente jeweils einzeln auszukuppeln, während sich die zu den anderen Strängen gehörenden Zugselemente weiterdrehen, so wäre es nicht möglich, nach Beendigung des Einziehvorgangs in einem für eine Eindeutigkeitskupplung notwendigen Suchlauf stehende und laufende Stränge wieder zusammenzukuppeln.

Dementsprechend ist es erforderlich, die einzelnen Bahnen nacheinander einzuziehen. Entsprechend wird beim Einziehen der zweiten Bahn die erste mitbewegt, beim Einziehen der dritten Bahn werden die erste und zweite mitbewegt. Wenn die Weglänge einer Bedruckstoffbahn zwischen einem Rollenwechsler und einem Schneidwerk in einer Druckmaschine beispielsweise 35 Meter beträgt und vier Bedruckstoffbahnen nacheinander eingezogen werden sollen, entsteht eine Netto-Einziehmakulatur von 350 Meter. Die für den Einzug benötigte Zeit beträgt das Vierfache der für jeweils eine Bedruckstoffbahn benötigten Zeit.

Es ist die Aufgabe der vorliegenden Erfindung, ein Verfahren zu schaffen, das einen schnellen Einzug von Bedruckstoffbahnen in die Druckmaschine gestattet, wobei außerdem Makulatur eingespart wird.

Die Aufgabe wird erfindungsgemäß gelöst, wie in Patentanspruch 1 angegeben.

Gemäß der Erfindung werden demnach die einzelnen Bedruckstoffbahnen für die Einzugsdauer der kürzesten von ihnen gleichzeitig durch die Druckwerke eingezogen; der Einzug der Bedruckstoffbahnen beginnt mit demjenigen Einzugselement, das den längsten Weg zurückzulegen hat. Nacheinander starten die jeweils nächstkürzeren Einzugselemente, so daß alle Einzugselemente gleichzeitig an ihren Zielpunkten ankommen. Gemäß dem obigen Beispiel werden vier Bedruckstoffbahnen mit gleichlangen Einzugswegen in der Druckmaschine in einem Viertel der Zeit eingezogen, wie sie bei herkömmlichen Einziehvorrichtungen erforderlich ist. Bei einer Bahnlänge von 35 Metern entsteht nur eine Makulatur von 140 Metern, was 40 % der Makulatur bei herkömmlichen Einziehvorrichtungen entspricht.

Statt das gleichzeitige Ankommen der Bedruckstoffbahnen während des Einziehvorganges dadurch zu erreichen, daß diese zu unterschiedlichen Zeitpunkten gestartet werden, ist es in einer anderen Ausführung der Erfindung auch möglich, die Bedruckstoffbahnen zwar gleichzeitig jedoch mit unterschiedlichen Geschwindigkeiten laufen zu lassen. Dabei wird diejenige Bedruckstoffbahn, die den längsten Einziehweg zurückzulegen hat, mit der höchsten Geschwindigkeit eingezogen. Dabei wird nicht vorausgesetzt, daß die Einziehgeschwindigkeiten jeweils während des gesamten Einziehvorganges konstant sein müssen, vielmehr ist es auch möglich, daß diejenige Bedruckstoffbahn die einen längeren Weg zurückzulegen hat, zunächst mit einer hohen Geschwindigkeit eingezogen wird, bis sie in den Bereich der Druckwerke gelangt, und anschließend beispielsweise mit derselben Geschwindigkeit wie die andere Bedruckstoffbahn, die einen kürzeren Einziehweg zurückzulegen hat. Auf diese Weise kommen alle Bedruckstoffbahnen gleichzeitig an ihren Zielpunkten an. Ein derartiges Verfahren ist in Patentanspruch 2 beansprucht.

In einer dritten Variante der Erfindung werden die Weglängendifferenzen der Einzugswege ausgeglichen, so daß alle Einzugswege (innerhalb zulässiger Toleranzen) gleich lang sind. Dazu sind beispielsweise feststehende Stangen oder festgelagerte, drehbare Walzen vorhanden, die die Bedruckstoffbahnen zusätzlich umschlingen müssen, damit sie alle den gleichen Weg zurücklegen und bei gleicher Einziehgeschwindigkeit eingezogen werden können. Statt feststehender Umlenkmittel können axial zu ihrer Drehachse bewegliche Walzen vorgesehen werden, die entsprechend den jeweils vorgesehenen Einzugswegen der Bedruckstoffbahnen in verschiedene Positionen verlagerbar sind, um die Weglängenunterschiede auszugleichen. Ein derartiges Verfahren ist in Patentanspruch 3 beansprucht.

Vorteilhafte Weiterbildungen sind den Unteransprüchen zu entnehmen.

Es ist ebenfalls die Aufgabe der Erfindung, eine Einziehvorrichtung zu schaffen, die einen schnellen Einzug von Materialbahnen in eine Rollendruckmaschine erlaubt.

Diese Aufgabe wird, wie in den Patentansprüchen 6-9 angegeben, gelöst.

Nachstehend wird die Erfindung in Ausführungsbeispielen anhand der Zeichnung erläutert.

Es zeigen:
- Fig. 1: eine Druckmaschine mit mehreren, neben- und übereinander angeordneten Druckwerken und
- Fig. 2: eine Druckmaschine in Turmbauweise mit zwei Druckwerkstürmen.

Eine Druckmaschine 1 (Fig. 1) weist nebeneinander angeordnete Satelliten-Druckwerke 2, 3 und über diesen angeordnete Gummi-Gummi-Druckwerke 4, 5 auf. Aus Rollenwechslern 6, 7 und 8 müssen über Wege 9, 10, 11 Bedruckstoffbahnen durch die Druckmaschine mittels Einzugselementen gezogen werden. Die Wege 9 bis 11 stehen beispielhaft für eine Vielzahl von möglichen Wegen. Die Wege 9 bis 11 sind beispielsweise 31,1 Meter, 44,7 Meter und 26,7 Meter lang.

Um die Bedruckstoffbahnen, vorzugsweise Papierbahnen, von den Rollenwechslern 6 bis 8 einzuziehen, ist auf jedem der Wege 9 bis 11 ein endliches Einzugselement, vorzugsweise eine Rollenkette oder ein Federstahlband, vorhanden, das seitlich der Einzugswege 9 bis 11 in Führungen läuft. Seitlich der Einzugswege 9 bis 11 sind Antriebsstationen 12 für die Einziehvorrichtungen vorhanden.

Die Abstände der Antriebsstationen 12 sind vorzugsweise so bemessen, daß die Einzugselemente mindestens von einer Antriebsstation 12 angetrieben werden. Wenn sich also das Einzugselement aus dem Antriebsbereich einer Antriebsstation 12 herausbewegt, wird es an seinem anderen Ende bereits wieder von einer neuen Antriebsstation 12 ergriffen.

Das Einzugselement besteht aus einem metallischen, vorzugsweise ferromagnetischen Material, um in den Antriebsstationen 12 eine Änderung des magnetischen Flusses auszulösen, so daß die Motoren der Antriebsstationen 12 eingeschaltet werden. Eine andere Möglichkeit, die Motoren der Antriebsstationen 12 einzuschalten, besteht darin, daß pneumatische Schaltelemente in Form von pneumatischen Abtastern bekannter Bauart in einem festen Abstand vor und hinter den Antriebsstationen 12 (für beide Bewegungsrichtungen der Einzugselemente) angeordnet sind, die beim Vorbeilaufen des Einzugselements durch Druckänderung ein Schaltsignal in der jeweiligen Antriebsstation 12 auslösen, so daß ein Druckluftmotor in der Antriebsstation 12 in Gang gesetzt wird und das Einzugselement solange zieht oder schiebt, bis dessen Anfang von der nächsten Antriebsstation erfaßt wird.

Die Druckmaschine weist einen elektronischen Speicher auf, in dem sämtliche, in der Druckmaschine mögliche Wege abgespeichert sind. Der Speicher gehört zu einem elektrischen Rechner, beispielsweise einem Mikroprozessor. Die Bedienungsperson bedient beispielsweise ein Schaltpult, in das sie sämtliche Daten eingibt oder an dem sie die gerade vorgewählten Wege oder die Positionen der Einzugselemente abfragt. Die Einzugsvorrichtung arbeitet programmgesteuert. Durch die Bedienung eines Aus-Schalters springt das Programm an seinen Anfang zurück; durch einen Ein-Schalter wird das Programm initiiert, daß zu unterschiedlichen Zeitpunkten die Bewegung der Einzugselemente auslöst. Zu diesem Zeitpunkt ist ein Hauptventil, durch das Weichen pneumatisch gesteuert werden, um die verschiedenen Wege einzustellen noch geschlossen. Die Weichen werden dadurch gestellt, daß die Bedienungsperson einen einprogrammierten Weg wählt und sobald in jedem der verschiedenen Wege, beispielsweise den in Fig. 1 eingezeichneten Wegen 9 bis 11, durch das Anlegen einer elektrischen Spannung jeweils ein Anfangs-Initiator 14 bedämpft ist. Die Anfangs-Initiatoren 14 befinden sich jeweils am Ausgang der Rollenwechsler 6, 7, 8 zu den Zugwerken 15, 16, 17.

Die in Fig. 1, 2 dargestellten Rollenwechsler 6, 7, 8 sind Rollenwechsler für den fliegenden Rollenwechsel, in denen die neuen Bedruckstoffbahnen während des Laufs mit den auslaufenden Bedruckstoffbahnen verklebt werden.

Bei Druckmaschinen, beispielsweise für den Illustrationsdruck, die einen Rollenwechsler mit Stillstands-Klebung und einen hinter dem Rollenwechsler angeordneten Papierspeicher für die Bedruckstoffbahn aufweisen, kann der Einzug mittels der Einziehvorrichtung wahlweise erst hinter dem Zugwerk beginnen; entsprechend sind dort die Anfangs-Initiatoren 14 angeordnet. Jedes der Druckwerke 2 bis 5 (Fig. 1) weist Papierreißsicherungen auf, beispielsweise die Papierreißsicherungen 18. Den Papierreißsicherungen 18 sind jeweils Abschlagvorrichtungen und zugehörige Registerwalzen 24 zur Änderung der Weglänge der Bedruckstoffbahn zugeordnet, die im Einzugsweg jeweils vor den Papierreißsicherungen 18 liegen. Die Papierreißsicherungen 18 sind erst dann elektromagnetisch bedämpft, wenn Papier an ihnen vorbeigeführt wird, welches optisch registriert wird. Bevor die jeweilige Papierreißsicherung durch das Einzugselement bedämpft wird, befindet sich die zugehörige Registerwalze 24 in einer Stellung, bei der die Bedruckstoffbahn einen möglichst langen Weg zurücklegt. Erst nachdem das Einzugselement an der Papierreißsicherung vorbeigefahren ist, wird die Registerwalze 24 in Richtung ihrer Sollstellung bewegt, wobei der Weg der Bedruckstoffbahn allmählich verkürzt wird. Auf diese Weise wird vermieden, daß die Bedruckstoffbahn während der Verringerung ihres Laufweges durch einen plötzlichen Ruck reißt. Die Registerwalze 24 benötigt für das Zurücklegen dieses Weges beispielsweise soviel Zeit, wie für den ganzen Einziehvorgang zur Verfügung steht.

Nachdem die Anfangs-Initiatoren 14 durch die jeweiligen Einzugselemente bedämpft sind, fahren die Einzugselemente um Schwingwalzen 27, die zu den Rollenwechslern 6, 7, 8 gehören, herum und an jeweils einem, den Schwingwalzen 27 in Einzugsrichtung nachgeordneten Initiator 19 vorbei, der das Ende des Einzugselements oder den Anfang der Bedruckstoffbahn registriert. Der Initiator 19 schaltet die Rollenbremse zu, die nun über die jeweilige Stellung der Schwingwalze gesteuert wird. Im Vergleich zum Druckprozeß wird nur eine reduzierte Bremskraft auf die Bedruckstoffbahn während des Einziehens ausgeübt. Die Bedruckstoffbahn wird nun von den jeweiligen Einzugselementen aus den Rollenwechslern 6 bis 8 heraus durch die Druckwerke 2 bis 5 hindurch zu den jeweiligen Falzwerken 20, 21 und 22 transportiert, wobei entsprechend dem angegebenen Wegeprogramm eine Zeitverzögerung zwischen dem Begin der Bewegung des jeweiligen Einzugselements für die verschiedenen Einzugswege 9 bis 11 gegenüber dem längsten Einzugsweg, hier dem Einzugsweg 10 eingehalten wird. Die Einzugselemente und mit ihnen die von ihnen gezogenen Bedruckstoffbahnen haben während des Einzugs eine Geschwingigkeit von 25 bis 30 m pro Minute.

Wenn die Falzwerke 20, 21, 22 an ihren Eingängen Schneidwalzen 26 aufweisen, werden die Einzugselemente an den Schneidwalzen 26 angehalten oder bis zu dem Falztrichter des jeweiligen Falzwerks 20, 21, 22 eingezogen. Dabei sind die Schneidmesser von den Schneidwalzen 26 abgestellt. Wenn keine Schneidwalzen vorhanden sind, werden die Einzugselemente in jedem Fall bis zu den Falztrichtern gezogen. Der Einziehvorgang wird beendet, sobald die Einzugselemente End-Initiatoren 23 erreicht haben, die in einem derartigen Abstand zwischen den Schneidwalzen 26 und den jeweiligen Falztrichtern angeordnet sind, daß der Anfang der Bedruckstoffbahn bereits vor der Schneidwalze 26 oder vor dem Falztrichter stehen bleibt. Wenn die End-Initiatoren 23 bedämpft sind, werden das Hauptventil geschlossen und die Antriebsstationen 12 abgestellt. Sobald der Anfang der Bedruckstoffbahn über die jeweilige Schneidwalze 26 gelaufen ist, wird das Schneidmesser an die Schneidwalze 26 angestellt, um die Bedruckstoffbahnen in zwei Hälften zu schneiden, von denen eine von Hand über Wendestangen bis zum jeweiligen Falzwerk 20, 21 oder 22 geführt wird.

Wenn im Falle des Einzugs mehrerer Bedruckstoffbahnen die End-Initiatoren 23 nicht alle gleichzeitig, sondern im Abstand weniger Sekunden nacheinander bedämpft werden, reicht es aus, das Ende des Einziehvorgangs bereits dann einzuleiten, wenn der erste von ihnen bedämpft ist. Nachdem die End-Initiatoren 23 bedämpft sind, werden das Hauptventil für die Luftzufuhr und die Antriebsstationen 12 abgestellt. Die Bremskraft für die Rollenwechsler 6 bis 8 wird für den Druckbetrieb auf den Normal wert erhöht.

Nach dem Ende des Einziehvorgangs werden die Einzugselemente, die aus einer in den Schienen des Einzugweges verlaufenden Kette oder einem Seil und einer Einziehspitze zum Ziehen der Bedruckstoffbahn bestehen, aufgetrennt, d.h. die Einziehspitze wird aus dem Einzugsweg herausgenommen, damit die Kette jeweils auf demselben Einzugsweg zu den Rollenwechslern 6, 7, 8 zurückfahren kann.

Für den Rücklauf der Ketten oder Seile zu den Anfangs-Initiatoren !4 wird das Hauptventil wieder angestellt, und die Motoren der Antriebsstationen 12 bewegen sich jetzt in umgekehrter Richtung.

Beim Rücklauf wird im Falle eines Einzelbahneinzugs die Kette des einzigen Einzugselements bis zu dem entsprechenden Anfangs-Initiator 14 zurückgezogen. Sobald dieser bedämpft ist, werden das Hauptventil geschlossen und die Motoren der Antriebsstationen 12 abgestellt. Damit ist der Einziehvorgang beendet, alle Taster am Schaltpult sind ausgestellt, und die Druckmaschine ist für die Druckfunktionen frei.

Im Falle des Gesamteinzugs mehrerer Papierbahnen starten die Ketten beim Rücklauf an den End-Initiatoren 23 gleichzeitig, sie gelangen jedoch zu unterschiedlichen Zeitpunkten an den Anfangs-Initiatoren 14 an, entsprechend der Weglänge der verschiedenen Wege 9, 10, 11. Das führt dazu, daß nur die Anfangs-Initiatoren 14 der jeweils betroffenen Papierbahnen bedämpft werden. In dem dargestellten Beispiel wird also zunächst der Anfangs-Initiator 14 in dem Rollenwechsler 8, dann derjenige in dem Rollenwechsler 6 und schließlich der Anfangs-Initiator 14 des Rollenwechslers 7 bedämpft.

Entsprechend werden nur die jeweils zu den Wegen 11, 9 und 10 gehörenden Antriebsstationen 12 abgeschaltet. Erst wenn auch der Anfangs-Initiator 14 des Rollenwechslers 7 bedämpft ist, werden die restlichen Antriebsstationen 12 abgeschaltet und das Hauptventil geschlossen. Wie beim Einzelbahneinzug sind nun alle Taster am Schaltpult ausgestellt, und die Druckmaschine ist für alle Druckfunktionen frei.

Gemäß der vorliegenden Erfindung wird eine Einziehvorrichtung zum Einziehen mehrerer Bedruckstoffbahnen, vorzugsweise Papierbahnen, geschaffen, bei der Einzugselemente endlicher Länge den Anfang einer Papierbahn ergreifen und diese aus den Rollenwechslern 6 bis 8 und den Zugwerken 15 bis 17 durch die Druckwerke 2 bis 5 hindurch bis zu Falzwerken 20 bis 22 ziehen. Gegenüber herkömmlichen Einziehvorrichtungen wird Makulatur dadurch eingespart, daß ein elektronischer Speicher vorhanden ist, in dem die Längen sämtlicher, in der Druckmaschine möglicher Einzugswege 9 bis 11 abgespeichert sind und die Einzugselemente entsprechend der Wegdifferenz der Einzugswege 9 bis 11 und der sich daraus bei vorgegebener Einziehgeschwindigkeit ergebenden Zeitdifferenz über einen mit dem Speicher verbundenen elektronischen Rechner zeitlich versetzt einschaltbar und zeitgleich ausschaltbar sind. Es ist ebenfalls möglich, unter weitgehender Einsparung von Makulatur eine während des Druckprozesses gerissene Bedruckstoffbahn neu einzuziehen. Statt die Einzugselemente zu unterschiedlichen Zeitpunkten zu starten, ist es ebenso möglich, sie gleichzeitig zu starten, sie mit unterschiedlicher Einziehgeschwindigkeit einzuziehen, so daß sie gleichzeitig ankommen (innerhalb der zulässigen zeitlichen Toleranzen). Eine andere Alternative besteht darin, die Weglängenunterschiede durch zusätzlich von den Bedruckstoffbahnen zu umschlingenden Walzen auszugleichen.

## Patentansprüche

1. Verfahren zum Einziehen mehrerer Bedruckstoffbahnen, vorzugsweise Papierbahnen, in eine Rollendruckmaschine (1) längs unterschiedlicher Einzugswege (9 bis 11) jeweils aus Rollenwechslern (6 bis 8) und Zugwerken (15 bis 17) in Druckwerke (2 bis 5) der Rollendruckmaschine (1) vor dem Druckprozeß mit Einzugselementen, die entsprechend der Wegdifferenz der Einzugswege (9 bis 11) und der sich daraus bei vorgegebenen Einziehgeschwindigkeiten ergebenden Zeitdifferenzen, untereinander zeitlich versetzt starten, wobei mit der Bedruckstoffbahn auf dem längsten Einzugsweg begonnen wird und die Bedruckstoffbahn auf dem kürzesten Einzugsweg als letzte folgt und alle Bedruckstoffbahnen zeitgleich an den Ausgängen der Druckwerke (2 bis 5) ankommen und abgestellt werden.

2. Verfahren zum Einziehen mehrerer Bedruckstoffbahnen, vorzugsweise Papierbahnen, in eine Rollendruckmaschine (1) längs unterschiedlicher Einzugswege (9 bis 11) jeweils aus Rollenwechslern (6 bis 8) und Zugwerken (15 bis 17) in Druckwerke (2 bis 5) der Rollendruckmaschine (1) vor dem Druckprozeß mit Einzugselementen, die die Bedruckstoffbahnen wenigstens zeitweise mit unterschiedlichen Geschwindigkeiten einziehen, so daß alle Bedruckstoffbahnen zeitgleich an den Ausgängen der Druckwerke (2 bis 5) ankommen und abgestellt werden.

3. Verfahren zum Einziehen mehrerer Bedruckstoffbahnen, vorzugsweise Papierbahnen, in eine Rollendruckmaschine (1) längs unterschiedlicher Einzugswege (9 bis 11) jeweils aus Rollenwechslern (6 bis 8) und Zugwerken (15 bis 17) in Druckwerke (2 bis 5) der Rollendruckmaschine (1) vor dem Druckprozeß mit Einzugselementen, wobei die Bedruckstoffbahnen zum Ausgleich der Weglängenunterschiede wenigstens teilweise über Umwege eingezogen werden, so daß alle Bedruckstoffbahnen zeitgleich an den Ausgängen der Druckwerke (2 bis 5) ankommen und abgestellt werden.

4. Verfahren zum Einziehen mehrerer Bedruckstoffbahnen nach Anspruch 1, dadurch gekennzeichnet, daß Anfangs-Initiatoren (14) durch die Einzugselemente elektromagnetisch bedämpft werden, daß sich Weichen anschließend gemäß dem Wegeprogramm pneumatisch einstellen, daß nacheinander mit der der Wegdifferenz entsprechenden Zeitverzögerung Hauptventile in den zu den verschiedenen Einzugswegen (9 bis 11) gehörigen Druckleitungen geöffnet und Antriebsstationen (12) zum Vorrücken der Einzugselemente pneumatisch und die zugehörigen Druckwerke (2 bis 5) eingeschaltet werden.

5. Verfahren zum Einziehen mehrerer Bedruckstoffbahnen nach einem der Ansprüche 1 bis 4, dadurch gekennzeichnet, daß die Einzugselemente jeweils um Schwingwalzen (27) in den Rollenwechslern (6 bis 8) herumfahren, während die Schwingwalzen (27) noch stillstehen, und daß durch Initiatoren (19), die den Schwingwalzen (27) in Einzugsrichtung nachgeordnet sind, nach Vorbeilaufen der Einzugselemente der Anfang der jeweiligen Bedruckstoffbahn erkannt wird und daß dann die Schwingwalzen (27) durch ein von den Initiatoren (19) erzeugtes Signal die Bremskraft der Rollenwechsler (6 bis 8) steuern, so daß diese eine während des Einziehvorganges reduzierte Bremskraft auf die Bedruckstoffbahnen ausüben.

6. Einziehvorrichtung zum Einziehen mehrerer Bedruckstoffbahnen, vorzugsweise Papierbahnen, längs unterschiedlicher Einzugswege (9 bis 11), die durch außerhalb des Walzenbereichs liegende Führungen und Weichen gebildet sind, jeweils aus Rollenwechslern (6 bis 8) und Zugwerken (15 bis 17) in Druckwerke (2 bis 5) einer Druckmaschine (1) vor dem Druckprozeß mit Einzugselementen endlicher Länge, wobei die Einzugswege (9 bis 11) durch Einstellmittel einstellbar sind, so daß die Einzugselemente die Bedruckstoffbahnen auf den jeweiligen Einzugswegen (9 bis 11) einziehen können, wobei in den Druckwerken (2 bis 5) oder im Bereich vor den Druckwerken (2 bis 5) eine höchstens der Anzahl der Einzugswege entsprechende Anzahl von ortsfest gelagerten Walzen und/oder zwischen den Einzugswegen (9 bis 11) der Bedruckstoffbahn axial verschiebbare Walzen zum Ausgleich der Weglängenunterschiede angeordnet sind, die von den Bedruckstoffbahnen während des Einzugs umschlungen werden.

7. Einziehvorrichtung zur Durchführung eines Verfahrens nach einem der Ansprüche 1 bis 3, dadurch gekennzeichnet, daß die Einstellmittel einen elektronischen Rechner und einen elektronischen Speicher enthalten und daß in den Rollenwechslern (6 bis 8), die als Rollenwechsler (6 bis 8) für den fliegenden Rollenwechsel ausgebildet sind, je ein Anfangs-Initiator (14) zum Erkennen des Anfangs des jeweiligen Einzugselements vorhanden ist, wobei die Weichenventile über Signalleitungen mit dem elektronischen Rechner verbunden sind und von diesem entsprechend einem aus dem elektronischen Speicher entnommenen Wegeprogramm über die Signalleitungen einstellbar sind, und wobei sich die Einzugselemente zum Startzeitpunkt bei den jeweiligen Anfangs-Initiatoren (14) befinden und diese durch die Einzugselemente elektromagnetisch bedämpft werden.

8. Einziehvorrichtung zur Durchführung eines Verfahrens nach einem der Ansprüche 1 bis 3, dadurch gekennzeichnet, daß die Einstellmittel einen elektrischen Rechner und einen elektronischen Speicher enthalten, daß die Rollenwechsler als Rollenwechsler für die Stillstandsklebung ausgebildet sind, insbesondere in einer Druckmaschine für den Illustrationsdruck, mit jeweils nachgeordneten Papierspeichern für die jeweilige Bedruckstoffbahn, jeweiligen Zugwerken und in Einzugsrichtung hinter den Zugwerken jeweils einen Anfangs-Initiator (14) zum Erkennen des Anfangs des jeweiligen Einzugselements aufweisen, wobei die Weichenventile über Signalleitungen mit dem elektronischen Rechner verbunden sind und von diesem entsprechend einem aus dem elektronischen Speicher entnommenen Wegeprogramm einstellbar sind und wobei sich die Einzugselemente zum Startzeitpunkt bei den jeweiligen Anfangs-Initiatoren (14) befinden und diese durch die Einzugselemente elektromagnetisch bedämpft werden.

9. Einziehvorrichtung zur Durchführung eines Verfahrens nach einem der Ansprüche 1 bis 5, dadurch gekennzeichnet, daß sie in jedem Einzugsweg (9 bis 11) mindestens eine Papierreißsicherung (18) mit einer Abschlagvorrichtung und einer zugehörigen, im Einzugsweg vor der Papierreißsicherung liegenden Registerwalze (24) aufweist, wobei diese, bevor das Einzugselement zu ihr vorrückt, in eine Stellung gebracht wird, bei der die Bedruckstoffbahn einen möglichst langen Weg zurücklegt, damit die Bedruckstoffbahn nicht lose herunterhängt oder zurückfällt.

## Claims

1. Process for threading several print carrier webs, preferably paper webs, into a web-fed printing machine (1) along different threading paths (9 to 11) respectively from reel changers (6 to 8) and feed units (15 to 17) into printing units (2 to 5) of the web-fed printing machine (1) before the printing process with threading elements which start chronologically staggered with respect to each other according to the path difference of the threading paths (9 to 11) and the time differences resulting from this at predetermined threading speeds, wherein the process starts with the print carrier web on the longest threading path, and the print carrier web on the shortest threading path follows last, and all the print carrier webs arrive at the same time at the outlets of the printing units (2 to 5) and are halted.

2. Process for threading several printed material webs, preferably paper webs, into a web-fed printing machine (1) along different threading paths (9 to 11) respectively from reel changers (6 to 8) and feed units (15 to 17) into printing units (2 to 5) of the web-fed printing machine (1) before the printing process with threading elements which introduce the print carrier webs at least at times at different speeds so that all the print carrier webs arrive at the same time at the outlets of the printing units (2 to 5) and are halted.

3. Process for threading several print carrier webs, preferably paper webs, into a web-fed printing machine (1) along different threading paths (9 to 11) respectively from reel changers (6 to 8) and feed units (15 to 17) into printing units (2 to 5) of the web-fed printing machine (1) before the printing process with threading elements, wherein for compensation of the path length differences the print carrier webs are introduced at least partially via detours so that all the print carrier webs arrive at the same time at the outlets of the printing units (2 to 5) and are halted.

4. Process for threading several print carrier webs according to claim 1, characterised in that start initiators (14) are electromagnetically actuated by the threading elements; deflectors are then set pneumatically according to the path programme; main valves in the printing lines belonging to the various threading paths (9 to 11) are opened one after the other with the time delay corresponding to the path difference; and drive stations (12) for advancing the threading elements pneumatically and the associated printing units (2 to 5) are switched on.

5. Process for threading several print carrier webs according to one of claims 1 to 4, characterised in that the threading elements respectively travel round oscillation rollers (27) in the reel changers (6 to 8), whilst the oscillation rollers (27) are still stationary, and in that by means of initiators (19) which are arranged downstream of the oscillation rollers (27) in the in-feed direction the beginning of the respective print carrier web is recognised after it passes the threading elements, and in that the oscillation rollers (27) then control the brake force of the reel changers (6 to 8) via a signal generated by the initiators (19), so that the rollers exert a reduced brake force on the print carrier webs during the threading process.

6. Threading device for drawing several printed material webs, preferably paper webs, along different threading paths (9 to 11) which are formed by guideways and deflectors lying outside the roller area, respectively from reel changers (6 to 8) and feed units (15 to 17) into printing units (2 to 5) of a printing machine (1) before the printing process with threading elements of finite length, the threading paths (9 to 11) being adjustable by adjustment means so that the threading elements can draw the print carrier webs on the respective threading paths (9 to 11), wherein a number of fixedly mounted rollers and/or rollers axially movable between the threading paths (9 to 11) of the print carrier web, corresponding at most to the number of threading paths, are arranged in the printing units (2 to 5) or in the region before the printing units (2 to 5) to compensate for the path length differences which the print carrier webs wind round during threading.

7. Threading device for carrying out a process according to one of claims 1 to 3, characterised in that the adjustment means contain an electronic computer and an electronic memory and in that in the reel changers (6 to 8), which are designed as reel changers (6 to 8) for flying reel exchange, there is a start initiator (14) for recognising the starting point of the respective threading element, wherein the switch-over valves are joined via signal lines to the electronic computer, and are adjustable by it via signal lines in accordance with a path programme taken from the electronic memory, and wherein at the start time the threading elements are located at the respective start initiators (14) and these are electromagnetically actuated by the threading elements.

8. Threading device for carrying out a process according to one of claims 1 to 3, characterised in that the adjustment means contain an electronic computer and an electronic memory, in that the reel changers are constructed as reel changers for stationary adhesion, in particular in a printing machine for illustration printing, with respectively subsequently inserted paper storage means for the respective print carrier webs, respective feed units and, behind the feed units in the direction of introduction, respectively have a start initiator (14) for recognising the starting point of the respective threading element, wherein the switch valves are joined by means of signal lines to the electronic computer and are adjustable by this in accordance with a path programme taken from the electronic memory, and wherein at the start time threading elements are located at the respective start initiators (14), the latter being electromagnetically actuated by the threading elements.

9. Threading device for carrying out a process according to one of claims 1 to 5, characterised in that in each threading path (9 to 11) it has at least one paper tear safety device (18) with a cut-off device and an associated register roller (24) lying in the threading path in front of the paper tear safety device, wherein, before the threading element advances towards the register roller, this roller is brought into a position in which the print carrier web covers the longest possible path so that it does not hang down loosely or fall back.

## Revendications

1. Procédé pour introduire plusieurs bandes de matériau d'impression, de préférence des bandes de papier, dans une presse rotative à imprimer (1) le long de différents trajets d'introduction (9 à 11) comprenant respectivement des chargeurs de rouleaux (6 à 8) et des unités de traction (15 à 17) dans des unités d'impression (2 à 5) de la presse rotative à imprimer (1) avant le processus d'impression, avec des éléments d'introduction qui démarrent d'une manière réciproquement décalée dans le temps, en fonction de la différence de longueur des trajets d'entrée (9 à 11) et des différences de temps qui en résultent pour des vitesses d'introduction prédéterminées, l'opération commençant avec la bande de matériau d'impression située dans le plus long trajet d'introduction tandis que la bande de matériau d'impression située dans le trajet d'introduction le plus court est traitée en dernier, et toutes les bandes de matériau d'impression arrivant et étant arrêtées simultanément au niveau des sorties des unités d'impression (2 à 5).

2. Procédé pour introduire plusieurs bandes de matériau d'impression, de préférence des bandes de papier, dans une presse rotative à imprimer (1) le long de différents trajets d'introduction (9 à 11) comprenant respectivement des chargeurs de rouleaux (6 à 8) et des unités de traction (15 à 17) dans des unités d'impression (2 à 5) de la presse rotative à imprimer (1) avant le processus d'impression, avec des éléments d'introduction qui introduisent les bandes de matériau d'impression au moins par instants avec des vitesses différentes, de sorte que toutes les bandes de matériau d'impression arrivent et sont arrêtées simultanément au niveau des sorties des unités d'impression (2 à 5).

3. Procédé pour introduire plusieurs bandes de matériau d'impression, de préférence des bandes de papier, dans une presse rotative à imprimer (1) le long de différents trajets d'introduction (9 à 11) comprenant respectivement des chargeurs de rouleaux (6 à 8) et des unités de traction (15 à 17) dans des unités d'impression (2 à 5) de la presse rotative à imprimer (1) avant le processus d'impression, avec des éléments d'introduction, les bandes de matériau d'impression étant introduites au moins partiellement sur des trajets de renvoi, pour la compensation des différences de longueur de trajets, de sorte que toutes les bandes de matériau d'impression arrivent et sont arrêtées simultanément au niveau des sorties des unités d'impression (2 à 5).

4. Procédé pour introduire plusieurs bandes de matériau d'impression selon la revendication 1, caractérisé en ce que des détecteurs de début (14) sont désactivés par voie électromagnétique par les éléments d'introduction, que des aiguillages se règlent pneumatiquement en fonction du programme de déplacement, que des soupapes principales situées dans les canalisations de pression associées aux différentes voies d'introduction (9 à 11) s'ouvrent successivement avec le retard correspondant à la différence de trajet de déplacement et que des postes d'entraînement (12) pour faire avancer les éléments d'introduction sont activés pneumatiquement et que les mécanismes d'impression (2 à 5) associés sont activés.

5. Procédé pour introduire plusieurs bandes de matériau d'impression selon l'une des revendications 1 à 4, caractérisé en ce que les éléments d'introduction circulent respectivement autour de rouleaux oscillants (27) situés dans les changeurs de rouleaux (6 à 8), alors que les rouleaux oscillants (27) sont encore à l'arrêt, et que le début de la bande respective du matériau d'impression est identifié par des détecteurs (19), qui sont disposés en aval des rouleaux oscillants (27) dans la direction d'introduction, après avoir dépassé les éléments d'introduction, et que les rouleaux oscillants (27) commandent alors, à l'aide d'un signal produit par les détecteurs (19), la phase de freinage des changeurs de rouleaux (6 à 8), de sorte que ces derniers appliquent sur les bandes de matériau d'impression une force de freinage réduite pendant le processus d'introduction.

6. Dispositif d'introduction pour introduire plusieurs bandes de matériau d'impression, de préférence des bandes de papier, le long de trajets différents d'introduction (9 à 11), qui sont formés par des guides et des aiguillages situés à l'extérieur de la zone des rouleaux et sont constitués respectivement par des changeurs de rouleaux (6 à 8) et des unités de traction (15 à 17) dans les unités d'impression (2 à 5) d'une machine d'impression (1) avant le processus d'impression, avec des éléments d'introduction de longueur finie, les trajets d'introduction (9 à 11) étant réglables à l'aide de moyens de réglage de sorte que les éléments d'introduction peuvent introduire les bandes de matériau d'impression dans les trajets respectifs d'introduction (9 à 11), auquel cas dans les unités d'impression (2 à 5) ou dans la zone située en amont des unités d'impression (2 à 5) sont disposés un nombre, qui correspond au maximum au nombre des trajets d'introduction, de rouleaux montés de façon fixe et/ou de rouleaux déplaçables axialement entre les trajets d'introduction (9 à 11) de la bande du matériau d'impression, qui servent à compenser les différences de longueur des trajets et autour desquels s'enroulent les bandes de matérieaud'impression pendant l'introduction.

7. Dispositif d'introduction pour la mise en oeuvre d'un procédé selon l'une des revendications 1 à 3, caractérisé en ce que les moyens de réglage contiennent un calculateur électronique et une mémoire électronique et qu'un détecteur respectif de début (14) servant à identifier le début de l'élément d'introduction respectif est présent dans les changeurs de rouleaux (6 à 8) qui sont agencés sous la forme de changeurs de rouleaux (6 à 8) pour le changement de rouleaux à la volée, les soupapes d'aiguillage étant reliées par l'intermédiaire de lignes de transmission de signaux au calculateur électronique et étant réglables par ce dernier, au moyen des lignes de transmission de signaux, conformément à un programme de trajet de déplacement tiré de la mémoire électronique, et les éléments d'introduction étant situés à l'instant de départ à côté des détecteurs respectifs de début (14) et ces derniers étant désactivés par voie électromagnétique par les éléments d'introduction.

8. Dispositif d'introduction pour la mise en oeuvre d'un procédé selon l'une des revendications 1 à 3, caractérisé en ce que les moyens de réglage contiennent un calculateur électronique et une mémoire électronique, que les changeurs de rouleaux sont agencés sous la forme de changeurs de rouleaux pour le collage à l'arrêt, notamment dans une machine d'impression pour l'impression d'illustrations, avec des accumulateurs de papier disposés respectivement en aval et prévus pour les bandes respectives de matériau d'impression, des unités respectives de traction et, en arrière des unités de traction dans la direction d'introduction, respectivement un détecteur de début (14) pour identifier le début de l'élément d'introduction respectif, les soupapes d'aiguillage étant reliées par l'intermédiaire de lignes de transmission de signaux au calculateur électronique et pouvant être réglées par ce dernier en fonction d'un programme de trajet de déplacement tiré de la mémoire électronique, et des éléments d'introduction étant situés à l'instant de départ à côté des détecteurs respectifs de début (14) et ces derniers étant désactivés par voie électromagnétique par les éléments d'introduction.

9. Dispositif d'introduction pour la mise en oeuvre d'un procédé selon l'une des revendications 1 à 5, caractérisé en ce qu'il comporte, dans chaque trajet d'introduction (9 à 11), au moins un dispositif (18) de protection contre le déchirement du papier comportant un dispositif de séparation et un rouleau de registre associé (24) situé dans le trajet d'introduction en amont du dispositif de protection contre le déchirement du papier, auquel cas, avant que l'élément d'introduction ait avancé jusqu'à son rouleau de registre, ce dernier est amené dans une position, dans laquelle la bande de matériau d'impression parcourt un trajet aussi long que possible, afin que la bande de matériau d'impression ne pende pas ou ne retombe pas de façon lâche.
